# EUROPÄISCHE PATENTSCHRIFT

(11) **EP 3 670 746 B1**
(45) Veröffentlichungstag und Bekanntmachung des Hinweises auf die Patenterteilung: **28.07.2021**
(21) Anmeldenummer: 19214673.6
(22) Anmeldetag: 10.12.2019
(51) Int. Cl.: E01C 19/28

(54) **BODENBEARBEITUNGSWALZE**
SOIL WORKING ROLLER
ROULEAU DE TRAITEMENT DU SOL

(30) Priorität: 17.12.2018 DE 102018132379
(43) Veröffentlichungstag der Anmeldung: 24.06.2020
(73) Patentinhaber: Hamm AG, 95643 Tirschenreuth (DE)
(72) Erfinder: Wolfrum, Gerhard, 95679 Waldershof (DE)
(74) Vertreter: Ruttensperger Lachnit Trossin Gomoll

(56) Entgegenhaltungen:
- WO-A1-2014/175787
- CN-U- 202 181 498
- DE-A1-102012 222 757

## Beschreibung

Die vorliegende Erfindung betrifft eine Bodenbearbeitungswalze für eine Bodenbearbeitungsmaschine, die beispielsweise dazu eingesetzt werden kann, einen losen Untergrund zu verdichten oder einen massiven, beispielsweise gesteinsartigen oder mit Betonmaterial aufgebauten Untergrund zu zerbrechen.

Ein seitens der Hamm AG unter der Typbezeichnung H18i hergestellter bzw. vertriebener Bodenverdichter ist in den Fig. 1 und 2 dargestellt. Dieser Bodenverdichter 10 umfasst einen Vorderwagen 12 mit einem Maschinenrahmen 14 und einer daran drehbar getragenen Bodenbearbeitungswalze 16. Im Bereich einer Lenk-Gelenksanordnung 18 ist der Vorderwagen 12 mit einem Hinterwagen 20 um eine Lenkachse schwenkbar verbunden. Am Hinterwagen 20 sind durch ein Antriebsaggregat angetriebene Räder 22 sowie auch ein Bedienstand 24 für eine den Bodenverdichter 10 bedienende Person vorgesehen.

Der Maschinenrahmen 14 umfasst zwei in einer Maschinen-Längsrichtung L sich erstreckende Längsträger 26, 28 sowie zwei in der Maschinen-Längsrichtung in Abstand zueinander angeordnete Querträger 30, 32. Im Bereich des Querträgers 32 ist der Maschinenrahmen 14 über die Lenk-Gelenksanordnung 18 mit einem Rahmen 34 des Hinterwagens 20 verbunden.

Der innere Aufbau der allgemein auch als Bandage bezeichneten Bodenbearbeitungswalze 16 ist in Fig. 2 dargestellt. Die Bodenbearbeitungswalze 16 umfasst einen im Wesentlichen zylindrisch ausgebildeten und in Richtung einer Walzendrehachse D langgestreckten Walzenmantel 36. Beidseits des Walzenmantels 36 sind Montageplatten 38, 39 vorgesehen, über welche die Bodenbearbeitungswalze 16 an den Längsträgern 26, 28 des Maschinenrahmens 14 getragen ist. An der in Fig. 2 links dargestellten Montageplatte 38 ist ein Statorbereich 40 eines allgemein mit 42 bezeichneten Walzenantriebsmotors fest getragen. Ein bezüglich des Statorbereichs 40 um die Walzendrehachse D drehbarer Rotorbereich 44 des als Hydraulikmotor ausgebildeten Walzenantriebmotors 42 trägt ein scheibenartig ausgebildetes Antriebsübertragungselement 46. Dieses ist in seinem radial äußeren Bereich über eine Mehrzahl von in Umfangsrichtung aufeinander folgenden, elastischen Aufhängungselementen 48, welche beispielsweise mit Gummi oder gummielastischem Material aufgebaut sein können, mit einem ebenfalls ringscheibenartig ausgebildeten Walzenmantel-Verbindungselement 50 verbunden. Das Walzenmantel-Verbindungselement 50 wiederum ist an mehreren Umfangspositionen an an der Innenseite des Walzenmantels 36 vorgesehene Befestigungsvorsprünge 52 beispielsweise durch Verschraubung angebunden. Auf diese Art und Weise ist in dem in Fig. 2 linken Bereich die Bodenbearbeitungswalze 16 bzw. deren Walzenmantel 36 elastisch bezüglich des Maschinenrahmens 14 und um die Walzendrehachse D zur Drehung antreibbar aufgehängt.

An dem in Fig. 2 rechts dargestellten axialen Ende ist eine Aufhängungsbaugruppe 54 an der Montageplatte 39 und über diese am Längsträger 26 fest getragen. Die Aufhängungsbaugruppe 54 und umfasst eine erste Aufhängungsscheibe 56, die über eine Trägerformation 58 an der Montageplatte 39 getragen ist, und umfasst ferner eine zweite Aufhängungsscheibe 60, die über eine Mehrzahl von elastischen Aufhängungselementen 62 mit der ersten Aufhängungsscheibe 56 verbunden ist. Die zweite Aufhängungsscheibe 60 wiederum ist mit einem Statorbereich 64 einer allgemein mit 66 bezeichneten Walzenlagereinheit fest verbunden. Ein Rotorbereich 68 der Walzenlagereinheit 66 ist über ein Gehäuse 70 eines allgemein mit 72 bezeichneten Schwingungsmechanismus und eine an eine Innenseite des Walzenmantels 36 beispielsweise durch Verschweißung angebundene und allgemein auch als Ronde bezeichnete Trägerscheibe 74 an den Walzenmantel 36 angekoppelt. Somit ist auch in dem in Fig. 2 rechten axialen Bereich die Bodenbearbeitungswalze 16 bzw. der Walzenmantel 36 derselben elastisch bezüglich des Maschinenrahmens 14 getragen.

Ein Unwuchtantriebsmotor 76 ist an dem Statorbereich 64 der Walzenlagereinheit 66 festgelegt bzw. ist mit diesem fest verbunden. Der Unwuchtantriebsmotor 76 treibt eine in dem Gehäuse 70 angeordnete Unwuchtmasse 78 und über diese eine in einem weiteren Gehäuse 80 angeordnete Unwuchtmasse 82 zur Drehung um eine Unwuchtdrehachse an, welche im dargestellten Beispiel einer sogenannten Vibrationswalze der Walzendrehachse D entspricht.

Zu erkennen ist in Fig. 2, dass in den beiden axialen Endbereichen der Bodenbearbeitungswalze 16 die zum elastischen Aufhängen derselben bezüglich des Maschinenrahmens 14 gewählten Baugruppen bzw. Komponenten zueinander deutlich unterschiedlich gestaltet sind, so dass eine in Richtung der Walzendrehachse D unsymmetrische Aufhängungscharakteristik vorliegt. Auch wird das durch den Walzenantriebsmotor 42 bereitgestellte Antriebsdrehmoment nur im in Fig. 2 links dargestellten axialen Endbereich in die Bodenbearbeitungswalze 16 eingeleitet. Dies verbunden mit dem Umstand, dass aufgrund der baulichen Ausgestaltung eine in Richtung der Walzendrehachse D nicht gleichmäßige Gewichtsverteilung vorhanden ist, kann zu einem über die Länge des Walzenmantels 36 ungleichmäßigen Betriebsverhalten der Bodenbearbeitungswalze 16 führen. Während ungleiche Masseverteilungen durch das Anbringen zusätzlicher Gewichte, beispielsweise am Walzenmantel 36 kompensiert werden können, ist eine Kompensation unterschiedlicher elastischer Aufhängungscharakteristiken der in den beiden Endbereichen vorgesehenen Formationen zum Aufhängen der Bodenbearbeitungswalze 16 bezüglich des Maschinenrahmens 14 insbesondere auch aufgrund des Umstandes, dass verschiedene Anzahlen an elastischen Aufhängungselementen 48 bzw. 62 vorgesehen sind und diese an verschiedenen Positionen, insbesondere verschiedenen radialen Positionen bezüglich der Walzendrehachse D angeordnet sind, nur schwer zu kompensieren.

Eine Bodenbearbeitungswalze für eine Bodenbearbeitungsmaschine mit dem vorangehend mit Bezug auf die Fig. 2 insbesondere hinsichtlich der elastischen Aufhängung der Bodenbearbeitungswalze beschriebenen Aufbau ist aus der CN 202181498 U bekannt.

Es ist die Aufgabe der vorliegenden Erfindung, eine Bodenbearbeitungswalze für eine Bodenbearbeitungsmaschine vorzusehen, mit welcher eine gleichmäßige Lastverteilung und Aufhängungscharakteristik der Bodenbearbeitungswalze und eine gleichmäßige Einleitung eines Antriebsdrehmoments in die Bodenbearbeitungswalze erreicht werden.

Erfindungsgemäß wird diese Aufgabe gelöst durch eine Bodenbearbeitungswalze für eine Bodenbearbeitungsmaschine, umfassend:
- einen in Richtung einer Walzendrehachse langgestreckten, die Walzendrehachse umgebenden Walzenmantel,
- ein mit einem Rotorbereich eines Walzenantriebsmotors zur gemeinsamen Drehung um die Walzendrehachse drehfest verbundenes oder verbindbares erstes Antriebsübertragungselement,
- ein mit dem ersten Antriebsübertragungselement vermittels einer Mehrzahl von ersten elastischen Aufhängungselementen verbundenes und mit dem Walzenmantel zur gemeinsamen Drehung um die Walzendrehachse drehfest verbundenes erstes Walzenmantel-Verbindungselement.

Diese Bodenbearbeitungswalze zeichnet sich aus durch:
- ein in axialem Abstand zu dem ersten Antriebsübertragungselement angeordnetes und vermittels einer Antriebsübertragungselement-Verbindungsanordnung mit dem ersten Antriebsübertragungselement zur Drehmomentübertragung verbundenes zweites Antriebsübertragungselement,
- ein mit dem zweiten Antriebsübertragungselement vermittels einer Mehrzahl von zweiten elastischen Aufhängungselementen verbundenes und mit dem Walzenmantel zur gemeinsamen Drehung um die Walzendrehachse drehfest verbundenes zweites Walzenmantel-Verbindungselement.

Die erfindungsgemäß aufgebaute Bodenbearbeitungswalze zeichnet sich gegenüber den vorangehend mit Bezug auf den Stand der Technik beschriebenen Ausgestaltungen also dadurch aus, dass die Einleitung des Drehmoments in die Bodenbearbeitungswalze an mehreren in axialem Abstand zueinander liegenden Bereichen erfolgt. In diesen Bereichen, in welchen über die in axialem Abstand zueinander angeordneten Antriebsübertragungselemente das Drehmoment in die Bodenbearbeitungswalze eingeleitet bzw. auf den Walzenmantel derselben übertragen wird, erfolgt auch die Lagerung bzw. Aufhängung der Bodenbearbeitungswalze bzw. des Walzenmantels. Es wird damit nicht nur eine in Richtung der Walzendrehachse vergleichmäßigte Einleitung des Drehmoments gewährleistet, sondern auch eine in den Bereichen der Drehmomenteneinleitung und der Lagerung bzw. Aufhängung im Wesentlichen gleichartige Ausgestaltung der hierfür vorgesehenen Baugruppen ermöglicht. Dies wiederum führt zu einer in den beiden eine elastische Aufhängung der Bodenbearbeitungswalze bereitstellenden Bereichen im Wesentlichen gleichen Aufhängungscharakteristik.

Für eine stabile, gleichwohl wenig Bauraum beanspruchende Ausgestaltung kann vorgesehen sein, dass das erste Antriebsübertragungselement oder/und das zweite Antriebsübertragungselement oder/und das erste Walzenmantel-Verbindungselement oder/und das zweite Walzenmantel-Verbindungselement scheibenartig, vorzugsweise ringscheibenartig, ausgebildet ist. Insbesondere ist es möglich, die beiden Walzenmantel-Verbindungselemente zueinander baugleich zu gestalten.

Für eine auch die Übertragung großer Drehmomente zulassende Ausgestaltung kann die Antriebsübertragungselement-Verbindungsanordnung eine Mehrzahl von in Umfangsrichtung um die Walzendrehachse mit Abstand zueinander angeordneten, im Wesentlichen in Richtung der Walzendrehachse sich erstreckenden und mit dem ersten Antriebsübertragungselement und dem zweiten Antriebsübertragungselement im Wesentlichen starr verbundenen Verbindungsträgern umfassen.

Für eine stabile, gewichtsparende Ausgestaltung kann wenigstens ein, vorzugsweise jeder Verbindungsträger als Hohlprofilteil ausgebildet sein. Ferner kann eine einfache Montage einer erfindungsgemäß aufgebauten Bodenbearbeitungswalze dadurch unterstützt werden, dass wenigstens ein, vorzugsweise jeder Verbindungsträger mit wenigstens einem, vorzugsweise jedem Antriebsübertragungselement lösbar verbunden ist. Lösbar im Sinne der vorliegenden Erfindung bedeutet, dass diese Verbindung ohne Zerstörung aufgehoben werden kann. Beispielweise kann diese Verbindung durch Schraubbolzen oder dergleichen realisiert werden.

Um auch unter Berücksichtigung der Elastizität der Aufhängungselemente und der dadurch ermöglichten Relativbewegung zwischen dem elastisch aufgehängten Systembereich der Bodenbearbeitungswalze einerseits und den durch die Antriebsübertragungselement-Verbindungsanordnung miteinander verbundenen Antriebsübertragungselementen andererseits einen gegenseitigen Kontakt zu vermeiden, wird vorgeschlagen, dass am Walzenmantel wenigstens eine Trägerscheibe vorgesehen ist und wenigstens eine Trägerscheibe in Zuordnung zu wenigstens einem, vorzugsweise jedem Verbindungsträger eine den Verbindungsträger mit Bewegungsspiel aufnehmende Verbindungsträger-Durchgriffsaussparung aufweist, oder/und dass die Verbindungsträger radial innerhalb der Walzenmantel-Verbindungselemente und mit Radialabstand zu den Walzenmantel-Verbindungselementen angeordnet sind. Das Bewegungsspiel bzw. der Radialabstand ist dabei z. B. so bemessen, dass auch unter Berücksichtigung der größtmöglichen Relativbewegung ein gegenseitiger Kontakt der Verbindungsträger mit der bzw. den Trägerscheiben bzw. den Walzenmantel-Verbindungselementen nicht entstehen kann.

Um auch in einem von einem Walzenantriebsmotor entfernten axialen Endbereich der Bodenbearbeitungswalze eine stabile Lagerung gewährleisten zu können, kann das zweite Antriebsübertragungselement mit einem Rotorbereich einer Walzenlagereinheit zur gemeinsamen Drehung um die Walzendrehachse drehfest verbunden oder verbindbar sein.

In Richtung der Walzendrehachse kann zwischen dem ersten Antriebsübertragungselement und dem zweiten Antriebsübertragungselement ein Schwingungsmechanismus mit wenigstens einer um eine Unwuchtdrehachse drehbaren Unwuchtmasse angeordnet und an dem Walzenmantel getragen sein. Ein derartiger beispielsweise als Vibrationsmechanismus aufgebauter Schwingungsmechanismus sorgt durch die durch diesen hervorgerufene und auf den Walzenmantel übertragene periodische Kraft bzw. Beschleunigung für eine verbesserte Bodenbearbeitungscharakteristik.

Ein Statorbereich eines Unwuchtantriebsmotors kann mit einem Statorbereich der Walzenlagereinheit fest verbunden sein, und ein Rotorbereich des Unwuchtantriebsmotors kann mit der wenigstens einen Unwuchtmasse über eine Antriebswelle, vorzugsweise Gelenkwelle, gekoppelt sein. Dies ermöglicht eine Einleitung eines Antriebsdrehmoments für die wenigstens eine Unwuchtmasse auch bei bezüglich eines Maschinenrahmens feststehender Montage des Unwuchtantriebsmotors. Es ist darauf hinzuweisen, dass die Aussage, dass z. B. der Statorbereich des Unwuchtantriebsmotors z. B. mit einem Statorbereich der Walzenlagereinheit fest verbunden ist, nicht zwingend bedeutet, dass ein direkter körperlicher Kontakt zwischen diesen beiden Bereichen besteht. Diese können auch unter Verwendung von diese miteinander fest koppelnden Komponenten oder Baugruppen miteinander verbunden sein.

Eine in den beiden Aufhängungsbereichen gleichmäßige Aufhängungscharakteristik kann dadurch unterstützt werden, dass die ersten elastischen Aufhängungselemente in Umfangsrichtung um die Walzendrehachse aufeinander folgend angeordnet sind, und dass die zweiten elastischen Aufhängungselemente in Umfangsrichtung um die Walzendrehachse aufeinanderfolgend angeordnet sind, vorzugsweise in mehreren jeweils eine Mehrzahl von Aufhängungselementen umfassenden Aufhängungselementengruppen .

Insbesondere kann für eine gleichmäßige Aufhängungscharakteristik eine Anzahl der ersten elastischen Aufhängungselemente einer Anzahl der zweiten elastischen Aufhängungselemente entsprechen. Weiter können die ersten elastischen Aufhängungselemente und die zweiten elastischen Aufhängungselemente mit gleichem Anordnungsmuster bezüglich der Walzendrehachse angeordnet sein. Dies kann beispielsweise dadurch erreicht werden, dass die ersten bzw. zweiten Aufhängungselemente mit einander entsprechendem Radialabstand zur Walzendrehachse oder/und einander entsprechendem Umfangsabstand bezüglich jeweils in Umfangsrichtung benachbarten Aufhängungselementen angeordnet sind.

Die mit gleichem Anordnungsmuster angeordneten ersten bzw. zweiten Aufhängungselemente müssen jedoch nicht zwingend zueinander symmetrisch angeordnet sein, sondern jede ein derartiges Muster bereitstellende Formation von Aufhängungselementen kann bezüglich der anderen Formation um die Walzendrehachse verdreht sein. Für eine noch stärker symmetrische Aufhängungscharakteristik kann vorgesehen sein, dass die ersten elastischen Aufhängungselemente und die zweiten elastischen Aufhängungselemente bezüglich einer zur Walzendrehachse im Wesentlichen orthogonalen Symmetrieebene spiegelsymmetrisch angeordnet sind.

Für eine in Richtung der Walzendrehachse gleichmäßige Lastverteilung bzw. Wirkcharakteristik der Bodenbearbeitungswalze wird weiter vorgeschlagen, dass ein axialer Abstand des ersten Antriebsübertragungselements und ein axialer Abstand des zweiten Antriebsübertragungselements zu einer Längenmitte des Walzenmantels zueinander im Wesentlichen gleich sind, oder/und dass ein axialer Abstand des ersten Walzenmantel-Verbindungselement und ein axialer Abstand des zweiten Walzenmantel-Verbindungselement zu der Längenmitte des Walzenmantels zueinander im Wesentlichen gleich sind. Es kann somit ein bezüglich der Längenmitte des Walzenmantels bzw. der Bodenbearbeitungswalze im Wesentlichen symmetrischer Aufbau hinsichtlich der Anordnung der die Drehmomenteneinleitung in den Walzenmantel einerseits bzw. die Aufhängung des Walzenmantels andererseits bereitstellenden Komponenten und somit auch eine symmetrische Lastverteilung erreicht werden.

Die vorliegende Erfindung betrifft ferner eine Bodenbearbeitungsmaschine, umfassend eine an einem Maschinenrahmen um eine Walzendrehachse drehbar getragene Bodenbearbeitungswalze mit erfindungsgemäßem Aufbau.

Dabei kann beispielsweise ein Rotorbereich eines Walzenantriebsmotors mit dem ersten Antriebsübertragungselement zur gemeinsamen Drehung um die Walzendrehachse drehfest verbunden sein, und ein Statorbereich des Walzenantriebsmotors kann an einem in einer Maschinen-Längsrichtung sich erstreckenden ersten Längsträger des Maschinenrahmens festgelegt sein.

Um auch im anderen axialen Endbereich der Bodenbearbeitungswalze eine stabile Abstützung bezüglich des Maschinenrahmens zu erreichen, wird vorgeschlagen, dass ein Statorbereich der Walzenlagereinheit an einem in der Maschinen-Längsrichtung sich erstreckenden zweiten Längsträger des Maschinenrahmens festgelegt ist.

Insbesondere bei Aufbau der Bodenbearbeitungsmaschine als sogenannter Walzenzug kann der Maschinenrahmen mit der daran um die Walzendrehachse drehbar getragenen Bodenbearbeitungswalze im Wesentlichen einen Vorderwagen bereitstellen, wobei der Vorderwagen vermittels einer Lenk-Gelenksanordnung mit einem Hinterwagen um eine Lenkachse schwenkbar verbunden ist und wobei am Hinterwagen ein Antriebsaggregat zum Bereitstellen der Antriebsenergie für den Walzenantriebsmotor vorgesehen ist.

Die vorliegende Erfindung wird nachfolgend mit Bezug auf die beiliegenden Figuren detailliert beschrieben. Es zeigt:
- Fig. 1: einen aus dem Stand der Technik bekannten Bodenverdichter;
- Fig. 2: eine Bodenbearbeitungswalze des Bodenverdichters der Fig. 1 im Längsschnitt;
- Fig. 3: eine erfindungsgemäß aufgebaute Bodenbearbeitungswalze im Längsschnitt;
- Fig. 4: eine perspektivische, durchscheinende Ansicht eines Walzenmantels der Bodenbearbeitungswalze der Fig. 3 mit daran vorgesehenen Trägerschreiben
- Fig. 5: eine perspektivische Ansicht eines Antriebskäfigs der Bodenbearbeitungswalze der Fig. 3;
- Fig. 6: einen Vorderwagen einer Bodenbearbeitungsmaschine mit der teilweise offen dargestellten Bodenbearbeitungswalze der Fig. 3.

Nachfolgend wird mit Bezug auf die Fig. 3 bis 6 der Aufbau einer erfindungsgemäß ausgestalteten Bodenbearbeitungswalze bzw. einer damit ausgestatteten Bodenbearbeitungsmaschine, beispielsweise Bodenverdichter, beschrieben. In der folgenden Beschreibung sind Komponenten oder Baugruppen, welche hinsichtlich Aufbau bzw. Funktion vorangehend mit Bezug auf die Fig. 1 und 2 beschriebenen Komponenten oder Baugruppen entsprechen, mit den gleichen Bezugszeichen bezeichnet. Ferner ist darauf hinzuweisen, dass der grundsätzliche Aufbau einer Bodenbearbeitungsmaschine, also beispielsweise eines Bodenverdichters, in welchem die erfindungsgemäß aufgebaute Bodenbearbeitungswalze Anwendung finden kann, dem vorangehend mit Bezug auf die Fig. 1 beschriebenen Aufbau entsprechen kann. Es wird daher im Kontext des erfindungsgemäßen Aufbaus einer Bodenbearbeitungsmaschine auf die allgemeine Beschreibung zu der in Fig. 1 dargestellten Bodenbearbeitungsmaschine 10 verwiesen.

Die Fig. 3 zeigt in einer der Fig. 2 entsprechenden Art und Weise einen Längsschnitt einer erfindungsgemäß aufgebauten Bodenbearbeitungswalze 16. Auch diese umfasst einen Walzenmantel 36. dieser ist in dem in Fig. 3 dargestellten Ausgestaltungsbeispiel mit einer glatten, geschlossenen Umfangskontur ausgebildet und somit insbesondere zum Verdichten von Untergrund geeignet. Soll beispielsweise mit einer derartigen Bodenbearbeitungswalze 16 ein fester Untergrund zerbrochen werden, kann der Walzenmantel 36 mit einer strukturierten oder/und offenen Umfangskontur ausgebildet sein.

Im Inneren des Walzenmantels 36 sind in axialem Abstand zueinander zwei Trägerscheiben 74 bzw. 74' vorgesehen, an welchen die vorangehend mit Bezug auf die Fig. 2 bereits auch beschriebenen Gehäuse 70, 80 des Schwingungsmechanismus 72 getragen sind. Im Inneren der Gehäuse 70, 80 sind die Unwuchtmassen 78, 82 beispielsweise um die Walzendrehachse D drehbar getragen.

Ein Statorbereich 40 eines Walzenantriebsmotors 42, auch hier beispielsweise ausgebildet als Hydraulikmotor, ist an der Montageplatte 38 und über diese am Längsträger 28 des Maschinenrahmens 14 getragen. Ein Rotorbereich 44 des Walzenantriebsmotors 42 trägt ein ringscheibenartig ausgebildetes erstes Antriebsübertragungselement 46. Dieses ist beispielsweise durch Verschraubung am Rotorbereich 44 festgelegt.

Im radial äußeren Bereich ist das erste Antriebsübertragungselement 46 beispielsweise durch Verschraubung mit mehreren in Umfangsrichtung aufeinander folgend angeordneten ersten elastischen Aufhängungselementen 48 verbunden. Diese wiederum sind beispielsweise durch Verschraubung mit einem ringscheibenartig ausgebildeten ersten Walzenmantel-Verbindungselement 50 verbunden bzw. können durch Verschraubung zwischen dem ersten Antriebsübertragungselement 46 und dem ersten Walzenmantel-Verbindungselement 50 gehalten sein. Die Fig. 4 zeigt die an der Innenseite des Walzenmantels 36 an mehreren Umfangspositionen vorgesehenen Befestigungsvorsprünge 52, in deren Bereich das erste Walzenmantel-Verbindungselement 50 durch Verschraubung am Walzenmantel 36 festgelegt werden kann.

In dem in Fig. 3 rechts dargestellten Endbereich der Bodenbearbeitungswalze 16 ist ein scheibenartig bzw. ringscheibenartig ausgebildetes zweites Antriebsübertragungselement 46' vorgesehen. In seinem radial inneren Bereich ist das zweite Antriebsübertragungselement 46' beispielsweise durch Verschraubung mit einem Rotorbereich 68 einer Walzenlagereinheit 66 fest verbunden. Ein Statorbereich 64 der Walzenlagereinheit 66 ist über einen ringartigen Träger 84 an der Montageplatte 39 festgelegt und über diese beispielsweise am Längsträger 26 des Maschinenrahmens 14 getragen.

In seinem radial äußeren Bereich ist das zweite Antriebsübertragungselement 46' über eine Mehrzahl von zweiten elastischen Aufhängungselementen 62 mit einem zweiten ringscheibenartigen Walzenmantel-Verbindungselement 50' verbunden. Auch hier können beispielsweise die in Umfangsrichtung aufeinanderfolgenden zweiten elastischen Aufhängungselemente 62 durch Verschraubung mit dem zweiten Antriebsübertragungselement 46' und dem zweiten Walzenmantel-Verbindungselement 50' verbunden bzw. zwischen diesen gehalten sein. Das zweite Walzenmantel-Verbindungselement 50' kann durch Verschraubung an mehreren am Innenumfang des Walzenmantels 36 vorgesehenen Befestigungsvorsprüngen 52' festgelegt sein, so dass auch in dem in Fig. 3 rechts dargestellten axialen Endbereich die Bodenbearbeitungswalze 16 elastisch aufgehängt ist.

Es ist zu erkennen, dass in beiden axialen Endbereichen die zur Aufhängung der Bodenbearbeitungswalze 16 vorgesehenen Baugruppen, also insbesondere die Walzenmantel-Verbindungselemente 50, 50', die elastischen Aufhängungselemente 48, 62 sowie die Antriebsübertragungselemente 46, 46' zueinander im Wesentlichen gleich aufgebaut sind und insbesondere mit gleichem Abstand zu einer auch eine Längenmitte der Bodenbearbeitungswalze 16 bzw. des Walzenmantels 36 definierenden, zur Walzendrehachse D orthogonalen Symmetrieebene E angeordnet sind. Dies hat zur Folge, dass in beiden Aufhängungsbereichen zueinander faktisch identische Aufhängungscharakteristiken bereitgestellt werden können. Diese symmetrische Aufhängungscharakteristik kann dadurch unterstützt werden, dass die ersten und zweiten elastischen Aufhängungselemente 48, 62 mit zueinander jeweils identischem Anordnungsmuster vorgesehen werden. Dies bedeutet, dass die Abfolge der ersten elastischen Aufhängungselemente 48 und der zweiten elastischen Aufhängungselemente 62 in Umfangsrichtung einander entsprechen können, also gleiche Umfangsabstände bzw. gleiche Variationen im Umfangsabstand der beispielsweise in Gruppen G mit geringerem Umfangsabstand zwischen aufeinander folgenden Aufhängungselementen angeordneten Aufhängungselemente vorgesehen sein können, und auch der Abstand zur Walzendrehachse D gleich gewählt ist. Insbesondere können die ersten elastischen Aufhängungselemente 48 und die zweiten elastischen Aufhängungselemente 62 bezüglich der Symmetrieebene E spiegelsymmetrisch zueinander angeordnet sein.

Die beiden Antriebsübertragungselemente 46, 46' sind durch eine allgemein mit 86 bezeichnete Antriebsübertragungselement-Verbindungsanordnung miteinander zur Drehmomentübertragung starr verbunden. Die in Fig. 5 deutlicher erkennbare Antriebsübertragungselement-Verbindungsanordnung 86 umfasst mehrere, im dargestellten Beispiel vier, in Umfangsrichtung aufeinanderfolgende Verbindungsträger 88. Diese können, wie in Fig. 3 angedeutet, als in ihren axialen Endbereichen geschlossen ausgebildete Hohlprofilteile aufgebaut sein. In ihren axialen Endbereichen sind die Verbindungsträger 88 zum Bereitstellen einer grundsätzlich lösbaren, gleichwohl jedoch starren Verbindung mit den beiden Antriebsübertragungselementen 46, 46' beispielsweise jeweils durch mehrere Schraubbolzen 90 an die Antriebsübertragungselemente 46, 46' angekoppelt und bilden zusammen mit diesen einen Antriebskäfig 100.

Die Verbindungsträger 88 sind derart positioniert, dass sie radial innerhalb der ringscheibenartig ausgebildeten und an den Walzenmantel 36 fest angebundenen Walzenmantel-Verbindungselemente 50, 50' positioniert sind. Um auch ein gegenseitiges Stören mit den im weiter zentral gelegenen Bereich des Walzenmantels 36 vorgesehenen Trägerscheiben 74, 74' zu vermeiden, können in diesen von den Verbindungsträgern 88 mit Bewegungsspiel durchsetzte Durchgriffsöffnungen 92 vorgesehen sein. Die Größe dieser Durchgriffsöffnungen 92 einerseits und die Positionierung der Verbindungsträger 88 bezüglich der Walzenmantel-Verbindungselemente 50, 50' andererseits sind so gewählt, dass auch unter Berücksichtigung der aufgrund der elastischen Eigenschaft der Aufhängungselemente 48, 62 zugelassenen größtmöglichen Relativbewegung des Walzenmantels 36 bezüglich der Antriebsübertragungselemente 46, 46' bzw. der Verbindungsträger 88 ein gegenseitiger Kontakt der Verbindungsträger 88 mit den Walzenmantel-Verbindungselementen 50, 50' und den Trägerscheiben 74, 74' nicht auftreten kann.

Weiter zu erkennen ist in Fig. 3, dass am Statorbereich 64 der Walzenlagereinheit 66 ein Statorbereich 94 eines Unwuchtantriebsmotors 76 festgelegt ist. Ein Rotorbereich 96 des Unwuchtantriebsmotors 76 treibt beispielsweise über eine als Gelenkwelle ausgebildete Antriebswelle 98 die beiden Unwuchtmassen 78, 82 der Schwingungsanordnung 72 an. Somit ist auch der Unwuchtantriebsmotor 76 an dem bezüglich des Maschinenrahmens 14 feststehenden Systembereich der Bodenbearbeitungswalze 16 und nicht an dem mit dem Walzenmantel 36 elastisch aufgehängten Systembereich getragen. Auch dies trägt zu einer gleichmäßigen Gewichtsverteilung insbesondere im elastisch aufgehängten Systembereich der Bodenbearbeitungswalze 16 bei.

Es sei darauf hingewiesen, dass selbstverständlich unter Verwendung der Prinzipien der vorliegenden Erfindung an einer derartigen Bodenbearbeitungswalze 16 verschiedenste bauliche Variationen vorgenommen werden können. So kann beispielsweise die Antriebsübertragungselement-Verbindungsanordnung 86 eine andere Anzahl an Verbindungsträgern 88 aufweisen. Auch kann die elastische Aufhängung des Walzenmantels 36 an mehr als zwei in axialem Abstand angeordneten und vorzugsweise bezüglich eines Längenmittenbereichs, dieser definiert durch die Symmetrieebene E, symmetrisch angeordneten Bereichen erfolgen. So könnte beispielsweise im zentralen Bereich der Bodenbearbeitungswalze 16 ein weiteres Antriebsübertragungselement angeordnet sein, welches über ein weiteres Walzenmantel-Verbindungselement an den Walzenmantel angebunden und mit diesem über weitere elastische Aufhängungselemente verbunden ist. Dieses zentral angeordnete Antriebsübertragungselement kann durch jeweils segmentierte Verbindungsträger mit dem in Fig. 3 links davon positionierten Antriebsübertragungselement 46 und dem in Fig. 3 rechts davon positionierten Antriebsübertragungselement 46' starr verbunden werden, um, ebenso wie dies bei der Ausgestaltungsform der Fig. 3 der Fall ist, einen in sich starren Antriebskäfig 100 bereitzustellen, über welchen in beiden axialen Endbereichen die Bodenbearbeitungswalze 16 bezüglich des Maschinenrahmens mit zueinander im Wesentlichen baugleichen Aufhängungsformationen drehbar getragen ist.

## Patentansprüche

1. Bodenbearbeitungswalze für eine Bodenbearbeitungsmaschine, umfassend:
- einen in Richtung einer Walzendrehachse (D) langgestreckten, die Walzendrehachse (D) umgebenden Walzenmantel (36),
- ein mit einem Rotorbereich (44) eines Walzenantriebsmotors (42) zur gemeinsamen Drehung um die Walzendrehachse (D) drehfest verbundenes oder verbindbares erstes Antriebsübertragungselement (46),
- ein mit dem ersten Antriebsübertragungselement (46) vermittels einer Mehrzahl von ersten elastischen Aufhängungselementen (48) verbundenes und mit dem Walzenmantel (36) zur gemeinsamen Drehung um die Walzendrehachse (D) drehfest verbundenes erstes Walzenmantel-Verbindungselement (50),
**gekennzeichnet durch:**
- ein in axialem Abstand zu dem ersten Antriebsübertragungselement (46) angeordnetes und vermittels einer Antriebsübertragungselement-Verbindungsanordnung (86) mit dem ersten Antriebsübertragungselement (46) zur Drehmomentübertragung verbundenes zweites Antriebsübertragungselement (46'),
- ein mit dem zweiten Antriebsübertragungselement (46') vermittels einer Mehrzahl von zweiten elastischen Aufhängungselementen (62) verbundenes und mit dem Walzenmantel (36) zur gemeinsamen Drehung um die Walzendrehachse (D) drehfest verbundenes zweites Walzenmantel-Verbindungselement (50').

2. Bodenbearbeitungswalze nach Anspruch 1,
**dadurch gekennzeichnet, dass** das erste Antriebsübertragungselement (46) oder/und das zweite Antriebsübertragungselement (46') oder/und das erste Walzenmantel-Verbindungselement (50) oder/und das zweite Walzenmantel-Verbindungselement (50') scheibenartig, vorzugsweise ringscheibenartig, ausgebildet ist.

3. Bodenbearbeitungswalze nach Anspruch 1 oder 2,
**dadurch gekennzeichnet, dass** die Antriebsübertragungselement-Verbindungsanordnung (86) eine Mehrzahl von in Umfangsrichtung um die Walzendrehachse (D) mit Abstand zueinander angeordneten, im Wesentlichen in Richtung der Walzendrehachse (D) sich erstreckenden und mit dem ersten Antriebsübertragungselement (46) und dem zweiten Antriebsübertragungselement (46') im Wesentlichen starr verbundenen Verbindungsträgern (88) umfasst.

4. Bodenbearbeitungswalze nach Anspruch 3,
**dadurch gekennzeichnet, dass** wenigstens ein, vorzugsweise jeder Verbindungsträger (88) als Hohlprofilteil ausgebildet ist oder/und mit wenigstens einem, vorzugsweise jedem Antriebsübertragungselement (46, 46') lösbar verbunden ist.

5. Bodenbearbeitungswalze nach Anspruch 3 oder 4,
**dadurch gekennzeichnet, dass** am Walzenmantel (36) wenigstens eine Trägerscheibe (74, 74') vorgesehen ist und wenigstens eine Trägerscheibe (74, 74') in Zuordnung zu wenigstens einem, vorzugsweise jedem Verbindungsträger (88) eine den Verbindungsträger (88) mit Bewegungsspiel aufnehmende Verbindungsträger-Durchgriffsaussparung (92) aufweist, oder/und dass die Verbindungsträger (88) radial innerhalb der Walzenmantel-Verbindungselemente (50, 50') und mit Radialabstand zu den Walzenmantel-Verbindungselementen (50, 50') angeordnet sind.

6. Bodenbearbeitungswalze nach einem der vorangehenden Ansprüche,
**dadurch gekennzeichnet, dass** das zweite Antriebsübertragungselement (46') mit einem Rotorbereich (68) einer Walzenlagereinheit (66) zur gemeinsamen Drehung um die Walzendrehachse (D) drehfest verbunden oder verbindbar ist.

7. Bodenbearbeitungswalze nach einem der vorangehenden Ansprüche,
**dadurch gekennzeichnet, dass** in Richtung der Walzendrehachse (D) zwischen dem ersten Antriebsübertragungselement (46) und dem zweiten Antriebsübertragungselement (46') ein Schwingungsmechanismus (72) mit wenigstens einer um eine Unwuchtdrehachse drehbaren Unwuchtmasse (78, 82) angeordnet und an dem Walzenmantel (36) getragen ist.

8. Bodenbearbeitungswalze nach Anspruch 6 und 7,
**dadurch gekennzeichnet, dass** ein Statorbereich (76) eines Unwuchtantriebsmotors (58) mit einem Statorbereich (64) der Walzenlagereinheit (66) fest verbunden ist und ein Rotorbereich (96) des Unwuchtantriebsmotors (58) mit der wenigstens einen Unwuchtmasse (78, 82) über eine Antriebswelle (98), vorzugsweise Gelenkwelle, gekoppelt ist.

9. Bodenbearbeitungswalze nach einem der vorangehenden Ansprüche,
**dadurch gekennzeichnet, dass** die ersten elastischen Aufhängungselemente (48) in Umfangsrichtung um die Walzendrehachse (D) aufeinander folgend angeordnet sind, und dass die zweiten elastischen Aufhängungselemente (62) in Umfangsrichtung um die Walzendrehachse (D) aufeinanderfolgend angeordnet sind, vorzugsweise in mehreren jeweils eine Mehrzahl von Aufhängungselementen (48, 62) umfassenden Aufhängungselementengruppen (G).

10. Bodenbearbeitungswalze nach einem der vorangehenden Ansprüche,
**dadurch gekennzeichnet, dass** eine Anzahl der ersten elastischen Aufhängungselemente (48) einer Anzahl der zweiten elastischen Aufhängungselemente (62) entspricht, oder/und dass die ersten elastischen Aufhängungselemente (48) und die zweiten elastischen Aufhängungselemente (62) mit gleichem Anordnungsmuster bezüglich der Walzendrehachse (D) angeordnet sind, oder/und dass die ersten elastischen Aufhängungselemente (48) und die zweiten elastischen Aufhängungselemente (62) bezüglich einer zur Walzendrehachse (D) im Wesentlichen orthogonalen Symmetrieebene (E) spiegelsymmetrisch angeordnet sind.

11. Bodenbearbeitungswalze nach einem der vorangehenden Ansprüche,
**dadurch gekennzeichnet, dass** ein axialer Abstand des ersten Antriebsübertragungselements (46) und ein axialer Abstand des zweiten Antriebsübertragungselements (46') zu einer Längenmitte des Walzenmantels (36) zueinander im Wesentlichen gleich sind, oder/und dass ein axialer Abstand des ersten Walzenmantel-Verbindungselements (50) und ein axialer Abstand des zweiten Walzenmantel-Verbindungselements (50') zu der Längenmitte des Walzenmantels (36) zueinander im Wesentlichen gleich sind.

12. Bodenbearbeitungsmaschine, umfassend eine an einem Maschinenrahmen (14) um eine Walzendrehachse (D) drehbar getragene Bodenbearbeitungswalze (16) nach einem der vorangehenden Ansprüche.

13. Bodenbearbeitungsmaschine nach Anspruch 12,
**dadurch gekennzeichnet, dass** ein Rotorbereich (44) eines Walzenantriebsmotors (42) mit dem ersten Antriebsübertragungselement (46) zur gemeinsamen Drehung um die Walzendrehachse (D) drehfest verbunden ist und ein Statorbereich (40) des Walzenantriebsmotors (42) an einem in einer Maschinen-Längsrichtung (L) sich erstreckenden ersten Längsträger (28) des Maschinenrahmens (14) festgelegt ist.

14. Bodenbearbeitungsmaschine nach Anspruch 6 und Anspruch 12 oder 13,
**dadurch gekennzeichnet, dass** ein Statorbereich (64) der Walzenlagereinheit (66) an einem in der Maschinen-Längsrichtung (L) sich erstreckenden zweiten Längsträger (26) des Maschinenrahmens (14) festgelegt ist.

15. Bodenbearbeitungsmaschine nach einem der Ansprüche 12-14,
**dadurch gekennzeichnet, dass** der Maschinenrahmen (14) mit der daran um die Walzendrehachse (D) drehbar getragenen Bodenbearbeitungswalze (16) im Wesentlichen einen Vorderwagen (12) bereitstellt, wobei der Vorderwagen (12) vermittels einer Lenk-Gelenksanordnung (18) mit einem Hinterwagen (20) um eine Lenkachse schwenkbar verbunden ist und wobei am Hinterwagen (20) ein Antriebsaggregat zum Bereitstellen der Antriebsenergie für den Walzenantriebsmotor (42) vorgesehen ist.

## Claims

1. Soil-processing roller for a soil-processing machine, comprising:
- a roller sleeve (36) elongated in the direction of a roller axis of rotation (D) surrounding the roller axis of rotation (D),
- a first drive transmission element connected or connectable firmly so that it can rotate to a rotor region (44) of a roller drive motor (42) for joint rotation about the roller axis of rotation (D),
- a first roller sleeve connecting element (50) connected to the first drive transmission element (46) by means of a plurality of first elastic suspension elements (48) and connected to the roller sleeve (36) for joint rotation about the roller axis of rotation (D),
**characterized by:**
- a second drive transmission element (46') arranged at an axial distance to the first drive transmission element (46) and connected by means of a drive transmission element connection arrangement (86) to the first drive transmission element (46) for torque transmission,
- a second roller sleeve connecting element (50') connected to the second drive transmission element (46') by means of a plurality of second elastic suspension elements (62) and connected to the roller sleeve (36) for joint rotation about the roller axis of rotation (D).

2. Soil-processing roller according to claim 1,
**characterized in that** the first drive transmission element (46) or/and the second drive transmission element (46') or/and the first roller sleeve connecting element (50) or/and the second roller sleeve connecting element (50') is formed disc-shaped, preferably annular disc shaped.

3. Soil-processing roller according to claim 1 or 2,
**characterized in that** the drive transmission element connection arrangement (86) comprises a plurality of connecting members (88) arranged mutually spaced in the circumferential direction about the roller axis of rotation (D), essentially extending in the direction of the roller axis of rotation (D) and essentially rigidly connected to the first drive transmission element (46) and the second drive transmission element (46').

4. Soil-processing roller according to claim 3,
**characterized in that** at least one, preferably every connecting member (88) is formed as a hollow section part or/and is connected removably with one, preferably every drive transmission element (46, 46').

5. Soil-processing roller according to claim 3 or 4,
**characterized in that,** on the roller sleeve (36) at least one supporting disc (74, 74') is provided and at least one supporting disc (74, 74') comprises in association to at least one, preferably every connecting member (88) a connecting member lead-through recess (92) taking up the connecting member (88) with movement clearance, or/and that the connecting members (88) are arranged radially inside the roller sleeve connecting elements (50, 50') and with radial distance from the roller sleeve connecting elements (50, 50').

6. Soil-processing roller according to one of the preceding claims,
**characterized in that** the second drive transmission element (46') is connected or connectable such that it can rotate with a rotor region (68) of a roller bearing unit (66) for joint rotation about the roller axis of rotation (D).

7. Soil-processing roller according to one of the preceding claims,
**characterized in that** in the direction of the roller axis of rotation (D), between the first drive transmission element (46) and the second drive transmission element (46'), a vibration mechanism (72) with at least one imbalance mass (78, 82) is arranged so that it can rotate about an imbalance axis of rotation and is supported on the roller sleeve (36).

8. Soil-processing roller according to claim 6 and 7,
**characterized in that** a stator region (76) of an imbalance drive motor (58) is firmly connected to a stator region (64) of the roller bearing unit (66), and a rotor region (96) of the imbalance drive motor (58) may be connected to the at least one imbalance mass (78, 82) by a drive shaft (98), preferably a propeller shaft.

9. Soil-processing roller according to one of the preceding claims,
**characterized in that** the first elastic suspension elements (48) are arranged following each other in the circumferential direction around the roller axis of rotation (D), and that the second elastic suspension elements (62) are arranged following each other in the circumferential direction about the roller axis of rotation (D), preferably in several suspension element groups (G) comprising respectively a plurality of suspension elements (48, 62).

10. Soil-processing roller according to one of the preceding claims,
**characterized in that** a quantity of the first elastic suspension elements (48) corresponds to a quantity of the second elastic suspension elements (62) or/and that the first elastic suspension elements (48) and the second elastic suspension elements (62) are arranged with the same arrangement pattern in relation to the roller axis of rotation (D) or/and that the first elastic suspension elements (48) and the second elastic suspension elements (62) are arranged reflection-symmetrically in relation to a plane of symmetry (E) which is essentially orthogonal to the roller axis of rotation (D).

11. Soil-processing roller according to one of the preceding claims,
**characterized in that** an axial distance of the first drive transmission element (46) and an axial distance of the second drive transmission element (46') to a longitudinal centre of the roller sleeve (36) to each other are essentially equal, or/and that an axial distance of the first roller sleeve connecting element (50) and an axial distance of the second roller sleeve connecting element (50') to the longitudinal centre of the roller sleeve (36) to each other are essentially equal.

12. Soil-processing machine comprising a soil-processing roller (16) according to one of the preceding claims, supported on a machine frame (14) such that it can rotate about a roller axis of rotation (D).

13. Soil-processing machine according to claim 12,
**characterized in that** a rotor region (44) of a roller drive motor (42) is connected firmly such that it can rotate to the first drive transmission element (46) for joint rotation about the roller axis of rotation (D), and a stator region (40) of the roller drive motor (42) can be fastened to a first longitudinal member (28) of the machine frame (14) extending in a longitudinal direction of the machine (L).

14. Soil-processing machine according to claim 6 and claim 12 or 13,
**characterized in that** a stator region (64) of the roller bearing unit (66) is fastened to a second longitudinal member (26) of the machine frame (14) extending in the longitudinal direction of the machine (L).

15. Soil-processing machine according to one of claims 12-14,
**characterized in that** the machine frame (14) with the soil-processing roller (16) supported thereon such that it can rotate about the roller axis of rotation (D) essentially provides a front end (12), wherein the front end (12) is connected by means of a steering linkage arrangement (18) to a rear end (20) such that it can be swivelled about a steering axle, and wherein on the rear end (20) a drive unit is supplied to provide the drive energy for the roller drive motor (42).

## Revendications

1. Rouleau de traitement du sol pour une machine de traitement du sol, comprenant :
- une enveloppe de rouleau (36) allongé dans la direction d'un axe de rotation du rouleau (D) entourant l'axe de rotation du rouleau (D),
- un premier élément de transmission d'entraînement (46) connecté ou pouvant être connecté fermement de manière à pouvoir tourner à une région de rotor (44) d'un moteur d'entraînement de rouleau (42) pour une rotation conjointe autour de l'axe de rotation du rouleau (D),
- un premier élément de connexion d'enveloppe de rouleau (50) connecté au premier élément de transmission d'entraînement (46) au moyen d'une pluralité de premiers éléments de suspension élastiques (48) et connecté de manière à pouvoir tourner à l'enveloppe de rouleau (36) pour une rotation conjointe autour de l'axe de rotation du rouleau (D),
**caractérisé par :**
- un deuxième élément de transmission d'entraînement (46') disposé à une distance axiale du premier élément de transmission d'entraînement (46) et connecté au moyen d'un agencement de connexion d'élément de transmission d'entraînement (86) au premier élément de transmission d'entraînement (46) pour la transmission du couple,
- un deuxième élément de connexion d'enveloppe de rouleau (50') connecté au deuxième élément de transmission d'entraînement (46') au moyen d'une pluralité de deuxièmes éléments de suspension élastique (62) et connecté de manière à pouvoir tourner à l'enveloppe de rouleau (36) pour une rotation conjointe autour de l'axe de rotation du rouleau (D).

2. Rouleau de traitement du sol selon la revendication 1,
**caractérisé en ce que** le premier élément de transmission d'entraînement (46) ou/et le deuxième élément de transmission d'entraînement (46') ou/et le premier élément de connexion d'enveloppe de rouleau (50) ou/et le deuxième élément de connexion d'enveloppe de rouleau (50') est formé en forme de disque, de préférence en forme de disque annulaire.

3. Rouleau de traitement du sol selon la revendication 1 ou 2,
**caractérisé en ce que** l'agencement de connexion d'élément de transmission d'entraînement (86) comprend une pluralité de supports de connexion (88) disposés mutuellement espacés dans la direction circonférentielle autour de l'axe de rotation du rouleau (D), s'étendant essentiellement dans la direction de l'axe de rotation du rouleau (D) et connectés essentiellement de manière rigide au premier élément de transmission d'entraînement (46) et au deuxième élément de transmission d'entraînement (46').

4. Rouleau de traitement du sol selon la revendication 3,
**caractérisé en ce qu'au** moins un, de préférence chaque support de connexion (88) est formé comme une partie de profile creux ou/et est connecté de manière amovible à un, de préférence à chaque élément de transmission d'entraînement (46, 46').

5. Rouleau de traitement du sol selon la revendication 3 ou 4,
**caractérisé en ce qu'**au moins un disque d'appui (74, 74') est prévu sur l'enveloppe de rouleau (36) et au moins un disque d'appui (74, 74') présente, en association avec au moins un, de préférence chaque support de connexion (88), un évidement de passage de support de connexion (92) recevant le support de connexion (88) avec un jeu de mouvement, ou/et **en ce que** les supports de connexion (88) sont disposés radialement à l'intérieur des éléments de connexion d'enveloppe de rouleau (50, 50') et à distance radiale des éléments de connexion d'enveloppe de rouleau (50, 50').

6. Rouleau de traitement du sol selon l'une des revendications précédentes,
**caractérisé en ce que** le deuxième élément de transmission d'entraînement (46') est connecté ou peut être connecté de manière à pouvoir tourner à une zone de rotor (68) d'une unité de palier de rouleau (66) pour une rotation conjointe autour de l'axe de rotation du rouleau (D).

7. Rouleau de traitement du sol selon l'une des revendications précédentes,
**caractérisé en ce que** dans la direction de l'axe de rotation du rouleau (D), entre le premier élément de transmission d'entraînement (46) et le deuxième élément de transmission d'entraînement (46'), un mécanisme de vibration (72) avec au moins une masse de balourd (78, 82) est disposé de manière à pouvoir tourner autour d'un axe de rotation de balourd et est supporté à l'enveloppe de rouleau (36).

8. Rouleau de traitement du sol selon les revendications 6 et 7,
**caractérisé en ce qu**'une zone de stator (76) d'un moteur d'entraînement à balourd (58) est connectée fixement à une zone de stator (64) de l'unité de palier de rouleau (66), et une zone de rotor (96) du moteur d'entraînement de balourd (58) peut être connectée à ladite au moins une masse de balourd (78, 82) par un arbre d'entraînement (98), de préférence un arbre à cardan.

9. Rouleau de traitement du sol selon l'une des revendications précédentes,
**caractérisé en ce que** les premiers éléments de suspension élastiques (48) sont disposés successivement dans la direction circonférentielle autour de l'axe de rotation du rouleau (D), et **en ce que** les deuxièmes éléments de suspension élastiques (62) sont disposés successivement dans la direction circonférentielle autour de l'axe de rotation du rouleau, de préférence en plusieurs groupes d'éléments de suspension (G) comprenant respectivement une pluralité d'éléments de suspension (48, 62).

10. Rouleau de traitement du sol selon l'une des revendications précédentes,
**caractérisé en ce qu**'une quantité des premiers éléments de suspension élastiques (48) correspond à une quantité des deuxièmes éléments de suspension élastiques (62) ou/et en ce que les premiers éléments de suspension élastiques (48) et les deuxièmes éléments de suspension élastiques (62) sont disposés selon le même schéma de disposition par rapport à l'axe de rotation du rouleau (D) ou/et en ce que les premiers éléments de suspension élastiques (48) et les deuxièmes éléments de suspension élastiques (62) sont disposés de manière symétrique par rapport à un plan de symétrie (E) qui est essentiellement orthogonal à l'axe de rotation du rouleau (D).

11. Rouleau de traitement du sol selon l'une des revendications précédentes,
**caractérisé en ce qu**'une distance axiale du premier élément de transmission d'entraînement (46) et une distance axiale du deuxième élément de transmission d'entraînement (46') par rapport à un centre longitudinal de l'enveloppe de rouleau (36) sont essentiellement égales l'une à l'autre, ou/et en ce qu'une distance axiale du premier élément de connexion d'enveloppe de rouleau (50) et une distance axiale du deuxième élément de connexion d'enveloppe de rouleau (50') par rapport au centre longitudinal de l'enveloppe de rouleau (36) sont essentiellement égales l'une à l'autre.

12. Machine de traitement du sol comprenant un rouleau de traitement du sol (16) selon l'une des revendications précédentes, supporté sur un châssis de machine (14) de manière à pouvoir tourner autour d'un axe de rotation du rouleau (D).

13. Machine de traitement du sol selon la revendication 12,
**caractérisé en ce qu**'une zone de rotor (44) d'un moteur d'entraînement de rouleau (42) est connectée fermement de manière à pouvoir tourner au premier élément de transmission d'entraînement (46) pour une rotation commune autour de l'axe de rotation du rouleau (D), et une zone de stator (40) du moteur d'entraînement de rouleau (42) peut être fixée à un premier support longitudinal (28) du châssis de machine (14) s'étendant dans une direction longitudinale de la machine (L).

14. Machine de traitement du sol selon la revendication 6 et la revendication 12 ou 13,
**caractérisé en ce qu**'une zone de stator (64) de l'unité de palier de rouleaux (66) est fixée à un deuxième support longitudinal (26) du châssis de machine (14) s'étendant dans la direction longitudinale de la machine (L).

15. Machine de traitement du sol selon l'une des revendications 12-14,
**caractérisé en ce que** le châssis de machine (14), sur lequel le rouleau de traitement du sol (16) est monté à rotation autour de l'axe de rotation (D) du rouleau, présente essentiellement une extrémité avant (12), l'extrémité avant (12) étant connectée à une extrémité arrière (20) de manière à pouvoir pivoter autour d'un axe de direction, par l'intermédiaire d'une tringlerie de direction (18), et une unité d'entraînement étant prévue sur l'extrémité arrière (20) pour fournir l'énergie d'entraînement au moteur d'entraînement du rouleau (42).
